# EUROPÄISCHE PATENTSCHRIFT

(11) **EP 3 431 772 B1**
(45) Veröffentlichungstag und Bekanntmachung des Hinweises auf die Patenterteilung: **14.02.2024**
(21) Anmeldenummer: 18184035.6
(22) Anmeldetag: 17.07.2018
(51) Int. Cl.: F04D 29/70, F04D 29/64

(54) **BEFESTIGUNG EINER BEFESTIGUNGSSTREBE FÜR EIN LÜFTERSCHUTZGITTER**
FASTENING OF A MOUNTING STRUT FOR A PROTECTIVE FAN GUARD
FIXATION D'UNE BARRE DE FIXATION POUR UNE GRILLE DE PROTECTION DE VENTILATEUR

(30) Priorität: 19.07.2017 DE 102017116289
(43) Veröffentlichungstag der Anmeldung: 23.01.2019
(73) Patentinhaber: ebm-papst Mulfingen GmbH & Co. KG, 74673 Mulfingen (DE)
(72) Erfinder: ECCARIUS, Michael, 74673 Mulfingen- Jagstberg (DE); BECK, Sven, 74238 Krautheim (DE); BUNDSCHUH, Sebastian, 97941 Tauberbischofsheim (DE)
(74) Vertreter: Staeger & Sperling Partnerschaftsgesellschaft mbB

(56) Entgegenhaltungen:
- DE-A1- 10 111 397
- DE-A1-102011 121 025
- DE-A1-102015 004 019
- GB-A- 2 424 253
- US-A- 4 102 239

## Beschreibung

Die Erfindung betrifft eine Befestigungsvorrichtung einer Befestigungsstrebe für ein Lüfterschutzgitter sowie ein Lüfterschutzgitter mit wenigstens einer Befestigungsstrebe und einer derartigen Befestigungsvorrichtung.

Lüfterschutzgitter werden beispielsweise bei Axiallüftern als Berührschutz eingesetzt. Sie umfassen üblicherweise eine Vielzahl von konzentrischen in radialer Richtung beabstandeten Gitterstäben. Zudem sind die Lüfterschutzgitter häufig dreidimensional ausgebildet, wobei ihr radialer Randabschnitt durch hauptsächlich axial beabstandete Gitterstäbe gebildet ist. Auch zueinander radial und axial beabstandete Gitterstäbe können vorgesehen sein, um schräge Verläufe auszubilden.

Durch radial über die Gitterstäbe verlaufende Befestigungsstreben werden die Gitterstäbe der Lüfterschutzgitter miteinander positionsfest befestigt und stabilisiert. Zudem werden die Lüfterschutzgitter über die Enden der Befestigungsstreben an dem Lüfter bzw. dem Lüftermotor befestigt. Diese Anbindungsstellen sind hohen Belastungen ausgesetzt, da zum einen die durch den Betrieb des Lüftermotors erzeugten Biege- und Rotationsmomente, zum anderen im Betrieb erzeugte Schwingungen aufgenommen werden müssen. Die Anbindungsstelle der Befestigungsstrebe muss deshalb äußerst stabil ausgebildet sein, um Brüche der Strebe oder der Befestigungsmittel zu verhindern. Entsprechende Anforderungen werden generell auch an die Befestigungslösung der Streben gestellt.

Stand der Technik zu derartigen Befestigungsstreben und Lüfterschutzgittern ist beispielsweise in der DE 20 2016 103 323 U1, DE 299 00 923 U1, der DE 10 2015 004 019 A1 oder der DE 33 11 660 C2 offenbart.

Nachteilig an bekannten Lösungen ist insbesondere die nicht immer ausreichende Vermeidung von Querkraftbelastungen und die häufig einteilig oder stoffschlüssig realisierten Befestigungsmittel am oder in Schutzgitterelementen wie beispielsweise Tragstreben.

Der Erfindung liegt die Aufgabe der Verbesserung der Befestigung eines Schutzgitters und/oder die Steigerung der Dauerfestigkeitseigenschaften der dazu erforderlichen Befestigungselemente zu Grunde.

Diese Aufgabe wird durch die Merkmalskombination gemäß Patentanspruch 1 gelöst.

Erfindungsgemäß wird ein Lüfterschutzgitter mit mindestens einer Befestigungsstrebe und mindestens einer Befestigungsvorrichtung zur Befestigung der Befestigungsstrebe des Lüfterschutzgitter vorgeschlagen, das zumindest einen sich in einer Längsrichtung erstreckenden ersten Schenkel mit einer definierten Klemmfläche aufweist, der ausgebildet ist, mehrere Gitterstäbe des Lüfterschutzgitters zu übergreifen, wobei der zumindest eine erste Schenkel ein freies Längsende aufweist, und im Bereich des freien Längsendes des zumindest ersten Schenkels die Befestigungsvorrichtung angeordnet ist. Die Befestigungsvorrichtung umfasst eine Befestigungshülse, die derart ausgebildet ist, dass wenigstens ein zumindest den ersten Schenkel aufnehmender Klemmbereich gebildet und unterstützt ist, wobei die Befestigungshülse auf einer dem zumindest einen Schenkel gegenüberliegenden Seite eine topfförmig eingesenkte Aufnahme aufweist.

In einer bevorzugten Ausführung weist die Befestigungsvorrichtung nur eine einzige Befestigungshülse auf.

Gemäß einer Ausführung der Befestigungsvorrichtung ist vorgesehen, dass der Klemmbereich durch wenigstens einen an der Befestigungshülse vorgesehenen Bund berandet ist.

Vorteilhaft ist ferner eine Ausführung der Befestigungsvorrichtung, bei der die Klemmfläche einen abgeflachten, vorzugsweise kaltverformten Bereich aufweist, der mit dem Klemmbereich korrespondiert. Hierdurch wird die Anlagefläche vergrößert.

Ferner ist ein Ausführungsbeispiel der Befestigungsvorrichtung dadurch gekennzeichnet, dass die Befestigungshülse axial gegenüber dem Schenkel zur Festlegung des Schutzgitters verspannbar ist.

Vorzugsweise wird bei der Befestigungsvorrichtung vorgesehen, dass die Befestigungshülse durch eine Verschraubung verspannbar ist. Die Verschraubung kann mittels einer in die topfförmig eingesenkte Aufnahme eingreifenden Schraube erfolgen.

Erfindungsgemäß ist der durch die Befestigungshülse gebildete Klemmbereich gegenüber dem Schenkel untermaßig dimensioniert, sodass im befestigten Zustand eine Klemmverbindung gebildet ist.

In einer vorteilhaften Weiterbildung ist vorgesehen, dass im Klemmbereich durch die Befestigungshülse eine Spannkraft Fsp zur Verspannung und/oder Klemmung durch eine Schraubenverbindung realisiert ist.

Die Spannkraft wird vorzugsweise derart gewählt, dass sowohl die erforderlichen Klemmkräfte des Klemmbereiches als auch die aufnehmbaren Querkräfte über den real auftretenden Querkräften Fq liegen, wobei die Querkräfte gebildet werden durch Fq= µ * Fsp (µ entspricht der Reibungszahl zwischen den verklemmten aneinander anliegenden Bauteilen, welche die Querkraft aufnehmen).

Die Befestigungsvorrichtung ist auch auf Ausführungen gerichtet, bei denen die Befestigungsstrebe einen sich in Längsrichtung im Wesentlichen parallel zu dem ersten Schenkel erstreckenden zweiten Schenkel aufweist. Beide Schenkel sind im Klemmbereich angeordnet und werden von der Befestigungsvorrichtung gehalten.

In einer Weiterbildung ist vorgesehen, dass die Befestigungsstrebe einen sich in Längsrichtung im Wesentlichen parallel zu dem ersten Schenkel erstreckenden zweiten Schenkel aufweist, wobei der erste und der zweite Schenkel einteilig in einer Haarnadelform ausgebildet sind und ein offenes Ende der Haarnadelform das freie Längsende bestimmt. Die "Haarnadelform" ist definiert als zwei zumindest im Wesentlichen parallele Schenkel umfassende U-Form, die einseitig durch einen im Wesentlichen runden Übergang geschlossen ist, so dass eine U-Form entsteht, wobei die jeweilige Schenkellänge und Krümmung des Übergangs variabel sind. Dabei wird vorzugsweise die Befestigungsvorrichtung in der Querrichtung gesehen zwischen dem ersten und zweiten Schenkel angeordnet. Das freie Längsende der Befestigungsstrebe ist durch die Anordnung der Befestigungsvorrichtung zwischen den beiden Schenkeln stabilisiert, ermöglicht eine höhere Momentaufnahme am Befestigungspunkt des Lüfterschutzgitters und gewährleistet eine gesteigerte Lebensdauer im Betrieb.

Als vorteilhafte Variante kann ferner vorgesehen werden, dass der der erste und/oder der zweite Schenkel eine im Wesentlichen runde Querschnittsform aufweisen.

Im Bereich des freien Längsendes der Befestigungsstrebe wird die Befestigungshülse so angeordnet, dass sie bündig mit dem freien Längsende des bzw. der Schenkel abschließt.

Die Erfindung umfasst ferner ein Lüfterschutzgitter mit wenigstens einer, vorzugsweise einer Vielzahl von vorstehend beschriebenen Befestigungsstreben und einer entsprechenden Anzahl an Befestigungsvorrichtungen an jeder der Befestigungsstreben. Ein derartiges Lüfterschutzgitter weist mehrere Gitterstäbe auf, die von der wenigstens einen Befestigungsstrebe übergriffen sind. Das freie Längsende der Befestigungsstrebe und das daran angeordnete Befestigungselement stehen gegenüber dem Bereich der Gitterstäbe nach radial innen hervor und bieten einen Anbindungspunkt an den Lüfter oder Lüftermotor.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: ein Lüfterschutzgitter in einer perspektivischen Ansicht mit Befestigungsstreben und Befestigungsvorrichtungen;
- Fig. 2: eine Befestigungsvorrichtung am freien Ende einer der Befestigungsstreben in vergrößerter Detailansicht;
- Fig. 3: eine Schnittansicht durch die Befestigungsvorrichtung.

Gleiche Bezugszeichen benennen gleiche Teile in allen Ansichten.

In Figur 1 ist ein Lüfterschutzgitter 50 mit einer Vielzahl von umlaufenden Gitterstäben 3 in einer perspektivischen Ansicht dargestellt. In Umfangsrichtung verteilt weist das Lüfterschutzgitter 50 zur Montage an einem Lüfter vier Befestigungsstreben 31 auf, zwischen denen jeweils in radialer Richtung gesehen kürzere einschenklige Versteifungsstreben 30 angeordnet sind. Die Befestigungsstreben 1 übergreifen alle Gitterstäbe 3 und weisen an ihren radial innen liegenden Abschnitten jeweils das freie Längsende auf. Jede der Befestigungsstreben 31 ist durch zwei Schenkel 11, 12 gebildet, die in einer Haarnadelform verlaufen. Beide Schenkel 11, 12 weisen eine definierte Klemmfläche 39 auf, mit der die Befestigungshülse 14 in einer Weise zusammenwirkt, dass ihr Bund 24 flächig aufliegt. Im radial außen liegenden Bereich der Befestigungsstreben 31 steht der jeweils geschlossene U-förmige Abschnitt radial über das Lüfterschutzgitter 50 hervor und bietet jeweils eine Anbindungsstelle. Die Form der Befestigungsstreben 31 ist an den Verlauf der Gitterstäbe 3 angepasst, so dass die Befestigungsstreben 1 einen äußeren im Wesentlichen vertikal verlaufenden, einen sich daran anschließenden radial verlaufenden, einen sich daran anschließenden schrägen Abschnitt aufweisen. An den schrägen Abschnitt schließt sich der freie Längsabschnitt an, in dem die Befestigungsstreben 31 gerade in radialer Richtung verlaufen. In diesem Abschnitt ist jeweils die Befestigungsvorrichtung 13 vorgesehen, die auch in den Figuren 2 und 3 näher gezeigt ist.

Jede Befestigungsvorrichtung 13 umfasst gemäß Figur 2 und 3 eine Befestigungshülse 14, die den Klemmbereich 19 bildet. Dabei sind die Schenkelenden der Schenkel 11, 12 in den Klemmbereich 19 eingeschoben. An der Befestigungshülse 14 ist ein senkrechter Axialsteg 16 ausgebildet, an dem die Schenkel 11, 12 seitlich zur Anlage gebracht sind. Die Befestigungshülse 14 weist den die Schenkel 11, 12 vollständig übergreifenden Bund 24 auf, welcher zudem den Klemmbereich 19 berandet. Durch Verspannung der Befestigungshülse 14 in axialer Richtung kann das Lüfterschutzgitter 50 verspannt werden. In der gezeigten Ausführung erfolgt dies über eine nicht dargestellte Schraube, die durch das in der topfförmigen Aufnahme 59 vorgesehen Verschraubungsloch 17 geführt wird und die Befestigungshülse 14 in axialer Richtung bewegen bzw. fixieren kann. Die topfförmig eingesenkte Aufnahme 59 bildet einen axial vorstehenden umlaufenden Randabschnitt 28, der die Befestigungshülse 14 abschließt. Der Klemmbereich 19 ist in axialer Richtung gesehen gegenüber den Schenkeln 11, 12 untermaßig dimensioniert, sodass im befestigten Zustand eine Klemmverbindung gemäß Fig. 2 gebildet ist. Die Befestigungshülse 14 erzeugt im verspannten Zustand im Klemmbereich 19 eine axiale Spannkraft Fsp, die ausreicht, dass sowohl die erforderlichen Klemmkräfte des Klemmbereiches 19 als auch die aufnehmbaren Querkräfte (senkrecht zur axialen Spannkraft) über den real auftretenden Querkräften Fq liegen. Das angrenzende Bauteil, an dem das Lüfterschutzgitter 50 mittels der Befestigungsvorrichtung 13 befestigt wird, ist nicht dargestellt. Die Befestigungshülse 14 der Befestigungsvorrichtung 13 schließt bündig mit dem freien Längsende der im Querschnitt runden Schenkel 11, 12 ab.

## Patentansprüche

1. Lüfterschutzgitter (50) mit mindestens einer Befestigungsstrebe und mindestens einer Befestigungsvorrichtung zur Befestigung der Befestigungsstrebe des Lüfterschutzgitters (50), das einen sich in einer Längsrichtung erstreckenden ersten und zweiten Schenkel (11, 12) mit einer definierten Klemmfläche (39) aufweist, die mehrere Gitterstäbe (3) des Lüfterschutzgitters (50) übergreifen, wobei die Schenkel (11, 12) freie Längsenden aufweisen, und im Bereich der freien Längsenden der Schenkel (11, 12) die Befestigungsvorrichtung (13) angeordnet ist, wobei die Befestigungsvorrichtung (13) eine Befestigungshülse (14) umfasst, die derart ausgebildet ist, dass wenigstens ein die Schenkel (11, 12) aufnehmender Klemmbereich (19) gebildet und unterstützt ist, wobei die Befestigungshülse (14) auf einer den Schenkeln (11, 12) gegenüberliegenden Seite eine topfförmig eingesenkte Aufnahme (59) aufweist, wobei an der Befestigungshülse (14) ein senkrechter Axialsteg (16) ausgebildet ist, an dem die Schenkel (11, 12) seitlich zur Anlage gebracht sind, und wobei der durch die Befestigungshülse (14) gebildete Klemmbereich (19) gegenüber den Schenkeln (11, 12) untermaßig dimensioniert ist, sodass im befestigten Zustand eine Klemmverbindung gebildet ist, wobei die Befestigungshülse (14) einen die Schenkel (11, 12) vollständig übergreifenden Bund (24) aufweist, welcher zudem den Klemmbereich (19) berandet.

2. Lüfterschutzgitter nach Anspruch 1, **dadurch gekennzeichnet, dass** die Befestigungsvorrichtung (13) eine einzige Befestigungshülse (14) aufweist.

3. Lüfterschutzgitter nach zumindest einem der vorigen Ansprüche, **dadurch gekennzeichnet, dass** der Klemmbereich (19) durch wenigstens einen an der Befestigungshülse (14) vorgesehenen Bund (24) berandet ist.

4. Lüfterschutzgitter nach zumindest einem der vorigen Ansprüche, **dadurch gekennzeichnet, dass** die Klemmfläche (39) einen abgeflachten, insbesondere kaltverformten Bereich aufweist, der mit dem Klemmbereich (19) korrespondiert.

5. Lüfterschutzgitter nach zumindest einem der vorigen Ansprüche, **dadurch gekennzeichnet, dass** die Befestigungshülse (14) axial gegenüber dem Schenkel (11) zur Festlegung des Lüfterschutzgitters verspannbar ist.

6. Lüfterschutzgitter nach dem vorigen Anspruch, **dadurch gekennzeichnet, dass** die Befestigungshülse (14) durch eine Verschraubung verspannbar ist.

7. Lüfterschutzgitter nach zumindest einem der vorigen Ansprüche, **dadurch gekennzeichnet, dass** im Klemmbereich (19) durch die Befestigungshülse (14) eine Spannkraft Fsp zur Verspannung und/oder Klemmung durch eine Schraubenverbindung realisiert ist.

8. Lüfterschutzgitter nach dem vorigen Anspruch, **dadurch gekennzeichnet, dass** die Spannkraft derart gewählt ist, dass sowohl die erforderlichen Klemmkräfte des Klemmbereiches (19) als auch die aufnehmbaren Querkräfte über den real auftretenden Querkräften Fq liegen, wobei die Querkräfte gebildet werden durch Fq= µ * Fsp.

9. Lüfterschutzgitter nach dem vorigen Anspruch, **dadurch gekennzeichnet, dass** die Befestigungsstrebe den sich in Längsrichtung im Wesentlichen parallel zu dem ersten Schenkel (11) erstreckenden zweiten Schenkel (12) aufweist, und beide Schenkel (11, 12) im Klemmbereich angeordnet sind.

10. Lüfterschutzgitter nach dem vorigen Anspruch, **dadurch gekennzeichnet, dass** der erste und der zweite Schenkel (11, 12) einteilig in einer Haarnadelform ausgebildet sind und ein offenes Ende der Haarnadelform das freie Längsende bestimmt.

11. Lüfterschutzgitter nach einem der vorigen Ansprüche, **dadurch gekennzeichnet, dass** der der erste und/oder der zweite Schenkel (11, 12) eine im Wesentlichen runde Querschnittsform aufweisen.

12. Lüfterschutzgitter nach zumindest einem der vorigen Ansprüche, **dadurch gekennzeichnet, dass** die Befestigungsvorrichtung bündig mit dem freien Längsende des zumindest ersten Schenkels (11) abschließt.

## Claims

1. A protective fan guard (50) with at least one mounting strut and at least one fastening device for fastening the mounting strut of the protective fan guard (50), having a first and a second leg (11, 12) that extend in a longitudinal direction, have a defined clamping surface (39), and engage over a plurality of guard bars (3) of the protective fan guard (50), wherein the legs (11, 12) have free longitudinal ends and the fastening device (13) is arranged in the vicinity of the free longitudinal ends of the legs (11, 12), wherein the fastening device (13) comprises a fastening sleeve (14) which is designed in such a way that at least one clamping region (19) receiving the legs (11, 12) is formed and supported, wherein the fastening sleeve (14) has a receptacle (59) on a side situated opposite the legs (11, 12) which is recessed in the manner of a pot, wherein a vertical axial web (16) is embodied on the fastening sleeve (14), against which axial web (16) the legs (11, 12) are brought laterally into abutment, and wherein the clamping region (19) formed by the fastening sleeve (14) is undersized relative to the legs (11, 12), so that a clamping connection is formed in the fastened state, the fastening sleeve (14) having a collar (24) which engages completely over the legs (11, 12) and also borders the clamping region (19).

2. The protective fan guard as set forth in claim 1, **characterized in that** the fastening device (13) has a single fastening sleeve (14).

3. The protective fan guard as set forth in at least one of the preceding claims, **characterized in that** the clamping region (19) is bordered by at least one collar (24) that is provided on the fastening sleeve (14).

4. The protective fan guard as set forth in at least one of the preceding claims, **characterized in that** the clamping surface (39) has a flattened, particularly coldformed region which corresponds to the clamping region (19).

5. The protective fan guard as set forth in at least one of the preceding claims, **characterized in that** the fastening sleeve (14) can be braced axially relative to the leg (11) in order to secure the protective fan guard.

6. The protective fan guard as set forth in the preceding claim, **characterized in that** the fastening sleeve (14) can be braced by means of a screw connection.

7. The protective fan guard as set forth in at least one of the preceding claims, **characterized in that** a clamping force Fsp for bracing and/or clamping is achieved in the clamping region (19) by the fastening sleeve (14) by means of a screw connection.

8. The protective fan guard as set forth in the preceding claim, **characterized in that** the clamping force is selected such that both the required clamping forces of the clamping region (19) and the supportable transverse forces are greater than the actually occurring transverse forces Fq, the transverse forces being constituted by Fq = µ * Fsp.

9. The protective fan guard as set forth in the preceding claim, **characterized in that** the mounting strut has the second leg (12) which extends in the longitudinal direction substantially parallel to the first leg (11), and both legs (11, 12) are arranged in the clamping region.

10. The protective fan guard as set forth in the preceding claim, **characterized in that** the first and second legs (11, 12) are integrally formed in a hairpin shape and an open end of the hairpin shape defines the free longitudinal end.

11. The protective fan guard as set forth in any one of the preceding claims, **characterized in that** the first and/or the second leg (11, 12) have a substantially round cross-sectional shape.

12. The protective fan guard as set forth in at least one of the preceding claims, **characterized in that** the fastening device ends flush with the free longitudinal end of the at least first leg (11).

## Revendications

1. Grille de protection de ventilateur (50) ayant au moins une entretoise de fixation et au moins un dispositif de fixation pour fixer l'entretoise de fixation de la grille de protection de ventilateur (50), qui présente une première et une seconde patte (11, 12) s'étendant dans le sens longitudinal avec une surface de serrage (39) définie qui s'étendent sur une pluralité de barres de grille (3) de la grille de protection de ventilateur (50), dans laquelle les pattes (11, 12) présentent des extrémités longitudinales libres et le dispositif de fixation (13) est disposé dans la zone des extrémités longitudinales libres des pattes (11, 12), dans laquelle le dispositif de fixation (13) est un manchon de fixation (14), qui est conçu de telle sorte qu'au moins une zone de serrage (19) recevant les pattes (11, 12) est formée et supportée, dans laquelle le manchon de fixation (14) présente un réceptacle (59) encastré en forme de coupelle sur un côté opposé aux pattes (11, 12), dans laquelle une nervure axiale verticale (16) est formée sur le manchon de fixation (14), contre laquelle les pattes (11, 12) sont amenées en contact latéral, et dans laquelle la zone de serrage (19) formée par le manchon de fixation (14) est sous-dimensionnée par rapport aux pattes (11, 12), de sorte qu'à l'état fixé, une liaison par serrage est formée, dans laquelle le manchon de fixation (14) présente un collier (24) qui recouvre complètement les pattes (11, 12) et qui recouvre également la zone de serrage (19) délimitée.

2. Grille de protection de ventilateur selon la revendication 1, **caractérisée en ce que** le dispositif de fixation (13) présente un seul manchon de fixation (14).

3. Grille de protection de ventilateur selon au moins l'une des revendications précédentes, **caractérisée en ce que** la zone de serrage (19) est délimitée par au moins un collier (24) prévu sur le manchon de fixation (14).

4. Grille de protection de ventilateur selon au moins l'une des revendications précédentes, **caractérisée en ce que** la surface de serrage (39) présente une zone aplatie, notamment formée à froid, qui correspond à la zone de serrage (19).

5. Grille de protection de ventilateur selon au moins l'une des revendications précédentes, **caractérisée en ce que** le manchon de fixation (14) peut être renforcé axialement par rapport à la patte (11) pour fixer la grille de protection de ventilateur.

6. Grille de protection de ventilateur selon la revendication précédente, **caractérisée en ce que** le manchon de fixation (14) peut être serré par un raccord vissé.

7. Grille de protection de ventilateur selon au moins l'une des revendications précédentes, **caractérisée en ce qu'**une force de serrage Fsp pour le renforcement et/ou le serrage est appliquée dans la zone de serrage (19) par le manchon de fixation (14) au moyen d'un assemblage vissé.

8. Grille de protection de ventilateur selon la revendication précédente, **caractérisée en ce que** la force de serrage est choisie de telle sorte que tant les forces de serrage nécessaires de la zone de serrage (19) que les forces transversales pouvant être absorbées soient supérieures aux forces transversales Fq réellement présentes, dans laquelle les forces transversales sont formées par Fq = µ * Fsp.

9. Grille de protection de ventilateur selon la revendication précédente, **caractérisée en ce que** l'entretoise de fixation présente la seconde patte (12) qui s'étend dans le sens longitudinal sensiblement parallèle à la première patte (11), et les deux pattes (11, 12) sont disposées dans la zone de serrage.

10. Grille de protection de ventilateur selon la revendication précédente, **caractérisée en ce que** les première et seconde pattes (11, 12) sont formées d'une seule pièce en forme d'épingle à cheveux et une extrémité ouverte de la forme en épingle à cheveux détermine l'extrémité longitudinale libre.

11. Grille de protection de ventilateur selon l'une des revendications précédentes, **caractérisée en ce que** les première et/ou seconde pattes (11, 12) ont une forme de section sensiblement ronde.

12. Grille de protection de ventilateur selon au moins l'une des revendications précédentes, **caractérisée en ce que** le dispositif de fixation affleure l'extrémité longitudinale libre de l'au moins première patte (11).
